# FASCICULE DE BREVET EUROPEEN

(11) **EP 3 296 022 B1**
(45) Date de publication et mention de la délivrance du brevet: **13.01.2021**
(21) Numéro de dépôt: 17190768.6
(22) Date de dépôt: 13.09.2017
(51) Int. Cl.: B05B 1/30, B05B 1/34, B05B 7/10

(54) **DISPOSITIF D'APPLICATION**
BESCHICHTUNGSEINRICHTUNG
COATING DEVICE

(30) Priorité: 14.09.2016 FR 1658549
(43) Date de publication de la demande: 21.03.2018
(73) Titulaire: Exel Industries, 51200 Epernay (FR)
(72) Inventeur: BENNANI, Tarik, 75009 PARIS (FR); COGNON, Thibault, 75009 PARIS (FR); GAILLET, Romain, 75009 PARIS (FR)
(74) Mandataire: Lavoix

(56) Documents cités:
- EP-A2- 0 450 935
- EP-A2- 0 476 705
- EP-A2- 1 016 463
- EP-A2- 2 383 043
- BE-A- 555 294
- FR-A- 1 317 768
- US-A- 2 237 842
- US-A- 2 908 422
- US-A- 3 123 306
- US-A1- 2013 068 856
- US-A1- 2013 288 195

## Description

La présente invention concerne un dispositif de mise en rotation d'un fluide circulant à l'intérieur d'une buse. Notamment, l'invention s'applique à la buse d'un pistolet de pulvérisation d'un produit de revêtement, qu'il soit manuel ou automatique.

De manière connue, un pistolet de pulvérisation comprend une tête de pulvérisation avec une bague de tête et la buse, qui est disposée coaxialement à l'intérieur de la tête. La buse comprend un canal de passage de liquide configuré pour être obturé sélectivement par un pointeau mobile en translation à l'intérieur de la buse. Le mouvement du pointeau régule l'ouverture du passage du produit de revêtement. Selon la position du pointeau, le produit de revêtement sera expulsé de la buse avec plus ou moins de débit.

La tête de pulvérisation disposée autour de la buse comprend deux cornes traversées chacune par un conduit d'éjection d'air comprimé. Chaque conduit est configuré de sorte que l'air est expulsé radialement en direction du spray de produit de revêtement. Ce dernier est alors atomisé en fines gouttelettes sous l'impact des jets d'air haute-pression. La taille des gouttelettes est d'autant plus fine que la pression d'air comprimé est importante. Toutefois, une pression d'air comprimé trop élevée conduit à la formation d'un brouillard qui diminue le taux de transfert du pistolet, c'est-à-dire le ratio entre la quantité de produit pulvérisée par le pistolet et la quantité de produit réellement déposée sur la pièce à revêtir (overspray).

EP-A-1 391 246 divulgue une solution pour améliorer l'atomisation sans accroitre la pression d'air comprimé. Cette solution consiste à loger, à l'intérieur du conduit central de la buse, un dispositif pour fragmenter l'écoulement liquide. Ce dispositif comprend un boitier, un siège pour positionner le boitier et une pièce d'entretoise. Le boitier et le siège délimitent des trous de passage du produit, agencés pour imposer des changements de direction brusques au flux de produit de revêtement, ce qui perturbe l'écoulement. L'écoulement est ainsi déstabilisé en amont de l'orifice de sortie et le produit est éjecté de la buse sous une forme turbulente, c'est à dire en partie défragmentée. Cela permet d'atomiser efficacement le jet de produit, sans augmenter pour autant la pression des jets d'air. Les inconvénients de ce dispositif sont son incapacité à élargir le spray, son coût de fabrication (trois pièces distinctes) et ses difficultés de montage. En outre, ce dispositif est difficile à nettoyer.

C'est à ces inconvénients qu'entend plus particulièrement remédier l'invention en proposant un dispositif de mise en rotation plus facile à fabriquer, moins cher, et plus facile à monter à l'intérieur de la buse.

US 3 123 306 divulgue aux figures 3 et 4 un pistolet avec un mélangeur pourvu d'une rainure hélicoïdale.

Dans d'autres domaines, US 2013/0288195 A1 divulgue une buse pour faire du sablage avec des détergents et EP 2 383 043 A2 divulgue un pistolet de pulvérisation d'un produit bi-composant, ce qui a trait à un domaine technique très particulier qui est celui des pulvérisateurs équipés d'un mélangeur.

A cet effet l'invention concerne un pistolet de pulvérisation d'un produit de revêtement selon la revendication 1.

L'invention concerne aussi, en variante, un pistolet de pulvérisation d'un produit de revêtement selon la revendication 2.

Avantageusement, ce pistolet peut comprendre les caractéristiques de la revendication 3.

Grâce à l'invention, le ou les rainures et/ou le ou les trous du dispositif donnent au liquide circulant à l'intérieur de la buse une direction hélicoïdale autour d'un axe de pulvérisation. La rotation en amont de l'orifice de sortie de la buse se traduit par un élargissement du spray. En outre, l'écoulement est déstabilisé, voire turbulent, ce qui le rend plus facile à atomiser. Ainsi, le dispositif permet d'obtenir une distribution de gouttes de taille plus fine, sans pour autant augmenter la pression et/ou le débit des jets d'air d'atomisation. En d'autres termes, le dispositif permet d'obtenir un pistolet avec une finesse d'atomisation identique à celle des pistolets de l'art antérieur, mais avec une consommation en air comprimé moindre, et donc un meilleur rendement.

Des aspects avantageux mais non obligatoires de l'invention sont définis aux revendications 4 et suivantes.

L'invention et d'autres avantages de celle-ci apparaitront plus clairement à la lumière de la description qui va suivre de deux modes de réalisation d'un dispositif de mise en rotation conforme à son principe, donnée uniquement à titre d'exemple et faite en référence aux dessins dans lesquels :
- la figure 1 est une vue en perspective d'un pistolet pulvérisateur de produit de revêtement, comprenant un dispositif de mise en rotation conforme à un premier mode de réalisation de l'invention,
- la figure 2 est une coupe partielle dans le plan II de la figure 1,
- la figure 3 est une vue à plus grande échelle de l'encadré III de la figure 2,
- la figure 4 est une vue en perspective du dispositif de mise en rotation,
- la figure 5 est une coupe longitudinale du dispositif conforme à l'invention,
- la figure 6 est une vue en élévation du pistolet de la figure 1, dans lequel la tête de pulvérisation a été pivotée de 90°,
- la figure 7 est une vue à plus grande échelle de l'encerclé VII de la figure 6,
- la figure 8 est une coupe (à plus grande échelle) dans le plan de la ligne VIII-VIII à la figure 7,
- la figure 9 est une vue en perspective d'un dispositif de mise en rotation conforme à un second mode de réalisation de l'invention, et
- la figure 10 est une coupe dans le plan X de la figure 9.

Sur les figures 1 et 6 est représenté un pistolet manuel 1 pour la pulvérisation d'un produit de revêtement. Le produit de revêtement peut être un liquide comprenant un ou plusieurs composants ou un matériau pulvérulent. Il peut s'agir de peinture, d'un apprêt, d'un vernis, etc...

Le pistolet 1 comprend un corps 10, une crosse de préhension 11 et une gâchette d'actionnement 12 articulée sur le corps 10. Le pistolet 1 comprend une tête de pulvérisation 14 et une bague de tête 16 disposée autour de la tête 14. La tête 14 et la bague de tête 16 sont centrées sur un axe de pulvérisation X-X'. La tête de pulvérisation 14 peut avantageusement être pivotée autour de l'axe X-X' pour diriger le spray dans un plan sensiblement horizontal, comme dans la configuration des figures 1 à 3, ou dans un plan sensiblement vertical, comme dans la configuration des figure 6 à 8.

Comme visible à la figure 2, la tête 14 est creuse. Elle comprend deux protubérances 14a et 14b, plus communément appelées cornes ou oreilles, qui sont disposées de manière diamétralement opposée l'une par rapport à l'autre. Les cornes 14a et 14b font saillie de manière parallèle à l'axe X-X' par rapport au reste de la tête 14. Elles délimitent chacune deux orifices 140 d'éjection d'air comprimé. Les orifices 140 sont conformés pour guider des jets d'air en direction de l'axe de pulvérisation X-X'. Plus précisément, les jets d'air issus des orifices 140 ont une direction sensiblement radiale et centripète par rapport à l'axe de pulvérisation X-X' du pistolet. On entend par l'adjectif « sensiblement » qu'il y a un écart de quelques degrés entre une direction rigoureusement radiale à l'axe X-X' et la direction des jets d'air. Le pistolet représenté à la figure 1 est donc un pistolet du type pneumatique, utilisant des jets d'air pour la formation du spray.

Une buse 2 est disposée coaxialement à l'intérieur de la tête 14. La buse 2 est une buse standard de pistolet de pulvérisation. Il s'agit d'une pièce à géométrie de révolution autour de l'axe X-X'. Dans l'exemple, la buse 2 comprend deux parties coaxiales 2a et 2b, la partie 2a étant disposée à l'intérieur de la partie 2b. La buse 2 délimite un conduit 6 de passage pour le produit. Le conduit 6 est situé à l'intérieur de la partie 2a. La buse 2 est une buse de type « jet plat », c'est-à-dire qu'il s'agit d'une buse dont l'empreinte prend la forme d'une ellipse étirée. Toutefois, en variante, la buse 2 peut être une buse de type « jet rond », c'est-à-dire une buse dont l'empreinte prend la forme d'un disque ou d'un anneau.

Le conduit 6 est configuré pour être obturé sélectivement par un pointeau 22 mobile axialement en translation à l'intérieur de la buse 2. Le déplacement du pointeau 22 est commandé par la gâchette 12. Un ressort de rappel (non représenté) permet de rappeler le pointeau en position de fermeture lorsque l'opérateur relâche la gâchette 12.

On définit une direction amont comme une direction orientée dans le sens opposé à l'écoulement de liquide et une direction aval comme une direction orientée dans le sens de l'écoulement. Dans la configuration de la figure 2, l'amont est dirigé vers la droite, alors que l'aval est dirigé vers la gauche.

Comme visible aux figures 2 et 3, le conduit 6 comprend, de l'amont vers l'aval, un premier tronçon 60, cylindrique, un deuxième tronçon 62, tronconique, dont la section de passage diminue de l'amont vers l'aval, un troisième tronçon 64, également tronconique et dont la section diminue de l'amont vers l'aval et un canal d'éjection 66, de section de passage constante.

Dans le présent document, le « calibre » d'une buse correspond au diamètre de la dernière section de passage du fluide avant éjection, c'est-à-dire dans l'exemple au diamètre d66 du canal d'éjection 66. En pratique, le calibre d'une buse varie entre 0,4 mm (buse de calibre 4) et 2,7 mm (buse de calibre 27).

On définit un plan P comme le plan d'étanchéité du pointeau 22 à l'intérieur de la buse 2. Le plan P est perpendiculaire à l'axe de pulvérisation X-X'. Comme visible à la figure 3, le plan P est disposé à l'interface entre le tronçon 64 et le canal 66. La buse 2 conforme à l'invention a pour avantage que la position du plan d'étanchéité P selon l'axe X-X' est standard, c'est-à-dire que la buse 2 est compatible avec un pointeau existant du commerce, tel que le pointeau 22. Cela permet de garantir le débit de la buse 2 et de limiter la présence de volumes morts, susceptibles de retenir du produit et de causer la formation de gouttes après la fermeture de la buse 2.

En fonctionnement, les jets d'air issus des cornes 14a et 14b de la tête 14 percutent le jet de produit éjecté à travers la buse 2. Avantageusement, des boutons poussoirs 18 et 20, visibles à la figure 1, sont prévus pour interrompre respectivement la pulvérisation de produit et l'utilisation d'air comprimé.

Un dispositif amovible 30 est immobilisé à l'intérieur du conduit 6. Le dispositif 30 est conçu pour les buses standards de pistolet. Il s'agit d'un dispositif de mise en rotation du fluide circulant à l'intérieur du conduit 6. Il comprend un corps 32, dont la surface d'enveloppe S32 est à section circulaire. On définit la surface d'enveloppe comme une surface enveloppant le corps 32. On peut alors imaginer la surface S32 comme la surface du corps 32 lorsque celui-ci est enveloppé dans un film d'épaisseur nulle. La surface d'enveloppe S32 est centrée sur un axe X32 qui est confondu avec l'axe X-X' lorsque le dispositif 30 est en place à l'intérieur du conduit 6.

Dans l'exemple, le dispositif 30 est une pièce métallique usinée. Toutefois, en variante, le dispositif 30 peut être en matière plastique et peut être réalisé par d'autres moyens, comme par moulage ou au moyen d'une imprimante 3D.

Dans l'exemple, la surface d'enveloppe S32 du corps comprend une partie cylindrique S32a et une partie tronconique S32b disposée en aval de la partie cylindrique S32a. Le diamètre de la partie tronconique S32b de la surface S32 diminue en allant vers l'aval. L'angle de convergence A32b de la partie tronconique S32b est compris entre 10 et 350°, notamment entre 10° et 180° ou entre 180° et 350 °, de préférence de 10 à 80°, ici égal à 60°.

Le conduit 6 définit un logement de réception du dispositif 30 qui est de forme complémentaire à celle du corps 32. Autrement dit, le diamètre du logement 60 est en tout point identique au diamètre de la surface d'enveloppe S32. Ce logement est formé par les tronçons 60 et 62 du conduit 6. Ainsi, le diamètre de la partie cylindrique S32a de la surface d'enveloppe du corps 32 est sensiblement identique au diamètre du tronçon cylindrique 60 du conduit 6 et l'angle de convergence de la partie tronconique S32b de la surface S32 est identique à celui du tronçon 62.

En pratique, le dispositif 30 est glissé à l'intérieur du conduit 6. Il est dans l'exemple assez long pour rester immobile en translation lors de la manipulation du pistolet 1. En variante non représentée, un dispositif additionnel de mise en butée, tel qu'une chemise tubulaire montée serrée ou collée à l'intérieur du conduit 6, peut être incorporé à la buse 2 pour maintenir le dispositif 30 immobile en translation.

D'autre part, le dispositif 30 peut également être monté en force à l'intérieur du conduit 6.

Le corps 32 comporte au moins une rainure hélicoïdale 34, de préférence quatre rainures hélicoïdales 34, ayant chacune un pas compris entre 1 mm et 50 mm, dans l'exemple égal à 20 mm. Dans l'exemple, le pas de chaque rainure 34 est constant. Toutefois, en variante non représentée, ce pas peut être variable.

Chaque rainure 34 s'étend sur la surface extérieure du corps 32 et qui définit un conduit de passage pour le produit. Plus précisément, en fonctionnement, le produit circule dans les rainures 34, entre le corps 32 et la paroi constitutive du conduit 6. Les rainures 34 donnent au fluide une direction hélicoïdale autour de l'axe de pulvérisation X-X'. La vitesse du fluide en sortie du dispositif 30 a donc une composante axiale et une composante radiale par rapport à l'axe de pulvérisation X-X'.

Comme visible aux figures 4 et 5, le corps 32 comprend une partie amont cylindrique et une partie aval tronconique, et chaque rainure hélicoïdale 34 s'étend de manière continue à la surface de la partie amont cylindrique et à la surface de la partie aval tronconique.

Avantageusement, la profondeur P34 de chaque rainure 34 est comprise entre 1% et 49% du diamètre maximal de la surface S32, notamment égale à 25% de ce diamètre.

Ainsi, contrairement au dispositif de EP-A-1 391 246, le dispositif 30 est monobloc, ce qui facilite le montage.

Le ratio entre la composante de vitesse radiale et la composante de vitesse axiale en sortie du dispositif 30 dépend du pas du ou des rainures 34. Notamment, la composante rotationnelle du vecteur vitesse du fluide en sortie du dispositif 30 est d'autant plus importante que le pas est faible. De préférence, le pas est choisi plus faible lorsque le fluide est visqueux. Dans l'exemple, la composante rotationnelle du vecteur vitesse en sortie du dispositif 30 est environ trois fois plus grande que la composante axiale.

Toutefois, l'effet rotatif est atténué en sortie de buse pour les buses 2 de petit calibre, notamment pour les buses dont le calibre est inférieur à 0,9 mm, car le fluide subit une forte accélération axiale dans le canal 66 du fait de la réduction de la section de passage. Ainsi, la composante axiale du fluide en sortie de buse prédomine sur la composante radiale. En revanche, pour les buses de gros calibre, c'est-à-dire pour les buses dont le calibre est au moins égal à 0,9 mm, le fluide subit moins d'accélération axiale dans le canal d'éjection 66 et est éjecté avec une composante rotationnelle importante. Par conséquent, le dispositif 30 est plutôt destiné à être monté à l'intérieur des buses dont le calibre est d'au moins 0,9 mm.

Avantageusement, le dispositif 30 est enfoncé le plus profondément possible à l'intérieur du conduit 6, c'est-à-dire au plus près de l'orifice de sortie de la buse 2. Dans l'exemple, la distance d1 entre l'extrémité aval du dispositif 30 et l'orifice de sortie de la buse 2 est inférieure à 10 mm, notamment égale à 6 mm. Cela garantit que le fluide conserve sa rotation jusqu'à la sortie de la buse 2.

Avantageusement, le dispositif 30 comprend en outre un manche de préhension 36, qui est de diamètre réduit par rapport au corps 32. Le manche de préhension 36 s'étend axialement vers l'amont par rapport au corps 32. Il permet avantageusement le retrait manuel du dispositif 30 hors de la buse 2 pour des fins de nettoyage et/ou de remplacement. Le manche 36 s'étend avantageusement sur une longueur I36 au moins égale à 5 mm. Cette longueur minimale permet d'enfoncer manuellement le dispositif 30 le plus profondément possible à l'intérieur du conduit 6, c'est-à-dire au plus près de l'orifice de sortie de la buse 2.

Dans l'exemple, le dispositif 30 délimite un alésage traversant 38 pour le passage du pointeau 22 de fermeture de la buse 2. L'alésage 38 s'étend axialement à travers le manche 36 et le corps 32. Le diamètre d38 de l'alésage 38 est sensiblement égal au diamètre du pointeau 22, de sorte que le produit ne passe pas à l'intérieur du corps 32. Toutefois, en variante non représentée, le diamètre de l'alésage 38 peut être choisi supérieur au diamètre du pointeau 22, si bien que le produit peut passer à l'intérieur du corps 32. Cela a pour avantage que le spray obtenu est plus facile à pulvériser et demande moins d'énergie (pneumatique par exemple) pour être pulvérisé.

Comme visible à la figure 8, le pistolet 1 comprend un raccord 40 d'alimentation en produit de revêtement. Ce raccord 40 est orienté perpendiculairement par rapport à l'axe de pulvérisation X-X' et s'étend notamment vers le bas à partir du corps 10 du pistolet 1. Il est destiné à être connecté à un tuyau d'alimentation en produit (non représenté). Le cheminement du produit de revêtement à partir du raccord 40 jusqu'à l'orifice de sortie de la buse 2 est représenté par les flèches F1 à la figure 8.

Indépendamment de ce qui précède, les figures 9 et 10 représentent un deuxième mode de réalisation de l'invention. Ce deuxième mode concerne un dispositif 30 de mise en rotation d'un fluide à l'intérieur d'une buse 2, ce dispositif comprenant un corps 32 délimitant au moins un trou hélicoïdal 33 pour le passage de tout ou partie du fluide. Ainsi, en comparaison avec le premier mode de réalisation, au moins une rainure 34 est remplacée par un conduit hélicoïdal, c'est-à-dire un trou 33 cheminant à travers le corps du dispositif 30 suivant une direction sensiblement hélicoïdale. Un tel dispositif peut par exemple être fabriqué grâce à l'impression 3D. En variante non représentée, le corps 32 délimite plusieurs trous hélicoïdaux 33 pour le passage de tout ou partie du fluide

Selon des aspects avantageux, mais non obligatoires, ce dispositif 30 peut comprendre une ou plusieurs des caractéristiques suivantes, prises dans toute combinaison techniquement admissible :
- Le corps 32 comprend une partie amont cylindrique et une partie aval tronconique, alors que chaque trou hélicoïdal 33 s'étend de manière continue à travers la partie cylindrique et à travers la partie tronconique du corps.
- Une surface d'enveloppe S32 du corps 32 est à section circulaire ou elliptique.
- La surface d'enveloppe S32 du corps 32 est au moins en partie cylindrique (voir surface S32a) et/ou tronconique (voir surface S32b).
- La surface d'enveloppe S32 du corps comprend une partie amont cylindrique S32a et une partie aval tronconique S32b.
- Le dispositif comprend en outre un manche de préhension 36, qui est de diamètre réduit par rapport au corps 32.
- La longueur du manche 36 est supérieure ou égale à 5 mm.
- Le dispositif délimite un alésage central traversant 38 pour le passage d'un pointeau 22 de fermeture de la buse 2.
- Le corps 32 délimite au moins une rainure hélicoïdale pour le passage de tout ou partie du fluide.
- Le dispositif est fabriqué par impression 3D.

A titre de variante non représentée, le pointeau 22 et le dispositif 30 sont solidaires l'un avec l'autre. Notamment, le dispositif 30 peut être monté serré autour du pointeau 22 ou serti ou collé au pointeau 22. Le dispositif 30 et le pointeau 22 peuvent également être d'un seul tenant.

Selon une autre variante non représentée, la buse 2 et le dispositif 30 sont liés de manière indémontable. Notamment, la buse 2 et le dispositif 30 peuvent être deux pièces solidaires l'une de l'autre ou une seule et même pièce, fabriquée par exemple par impression 3D. La ou les rainures 34 du dispositif 30 sont nettoyées par injection de solvant en lieu et place du produit de revêtement.

Selon une autre variante non représentée, le dispositif 30 est monté à l'intérieur d'un pistolet automatique, qui fonctionne sans action manuelle de la part d'un opérateur et qui est commandé à distance.

Selon une autre variante non représentée, la section et/ou la largeur des rainures 34 peut être différente d'une rainure à l'autre. La section et/ou la largeur de chaque rainure peut également varier suivant sa longueur. La section de chaque rainure 34 peut être de forme rectangulaire, triangulaire, elliptique, polygonale ou une forme inspirée de ces solutions (impression 3D). L'aire de la section peut aussi être variable. Elle est comprise entre 0,2 mm² à 8 mm². Selon une autre variante non représentée, le conduit 6 de la buse 2 comprend un tronçon d'éjection qui est évasé et de forme arrondie. Cela permet d'élargir davantage le spray en sortie de buse par effet Coanda. Cette solution pour élargir le jet est particulièrement adaptée pour les buses de petit calibre (inférieur à 0,9mm), pour lesquelles l'effet rotatif conféré par le dispositif 30 est moindre. Dans la pratique, ce type de buse procure un effet synergique avec le dispositif 30 lorsque le calibre est compris entre 0,7 et 1,2 mm.

Selon une autre variante non représentée, deux dispositifs de mise en rotation conformes à l'invention, c'est-à-dire comparables ou identiques au dispositif de mise en rotation 30, sont disposés en série l'un derrière l'autre à l'intérieur du conduit 6. Avantageusement, les deux dispositifs ont des pas inversés : chaque rainure d'un premier dispositif a un pas à droite, alors que chaque rainure du second dispositif a un pas à gauche, ou inversement. Cela permet de déstabiliser davantage l'écoulement fluide. Les deux dispositifs peuvent être réalisés d'un seul tenant.

Selon une autre variante non représentée, le dispositif d'application comprend deux conduits d'alimentation en produit de revêtement séparés. Il peut s'agir du même produit ou de deux produits différents à mélanger. Chaque conduit d'alimentation communique avec une rainure correspondante 34 du dispositif 30, lequel comporte alors au moins deux rainures. Les produits circulant dans les deux conduits séparés sont mélangés en aval du dispositif 30. Une partie alors du fluide circulant à l'intérieur de la buse passe donc à travers une rainure. De manière plus générale, chaque rainure du dispositif communique avec un conduit d'alimentation en produit de revêtement séparé. Le nombre de conduits d'alimentation en produit peut donc être supérieur à 2.

Les caractéristiques des variantes et du mode de réalisation envisagés ci-dessus peuvent être combinées entre elles pour générer de nouveaux modes de réalisation de l'invention.

## Revendications

1. Pistolet de pulvérisation manuel ou automatique, pour la pulvérisation d'un produit de revêtement, comprenant une buse et un dispositif (30) de mise en rotation du produit à l'intérieur de la buse (2), le dispositif comprenant un corps (32) délimitant au moins une rainure hélicoïdale (34) pour le passage de tout ou partie du produit, le dispositif (30) délimitant un alésage central traversant (38) pour le passage d'un pointeau (22) de fermeture de la buse (2), **caractérisé en ce que** le corps comprend une partie amont cylindrique et une partie aval tronconique et **en ce que** chaque rainure hélicoïdale (34) s'étend de manière continue à la surface de la partie amont cylindrique et à la surface de la partie aval tronconique.

2. Pistolet de pulvérisation manuel ou automatique, pour la pulvérisation d'un produit de revêtement, comprenant une buse et un dispositif (30) de mise en rotation du produit à l'intérieur de la buse (2), **caractérisé en ce que** le dispositif comprend un corps (32) délimitant au moins un trou hélicoïdal (33) pour le passage de tout ou partie du produit et **en ce que** le dispositif délimite un alésage central traversant (38) pour le passage d'un pointeau (22) de fermeture de la buse (2).

3. Pistolet selon la revendication précédente, **caractérisé en ce que** le corps comprend une partie amont cylindrique et une partie aval tronconique et **en ce que** chaque trou hélicoïdal (33) s'étend de manière continue à travers la partie cylindrique et à travers la partie tronconique du corps (32).

4. Pistolet selon l'une des revendications précédentes, **caractérisé en ce qu'**une surface d'enveloppe (S32) du corps est à section circulaire ou elliptique.

5. Pistolet selon l'une des revendications précédentes, **caractérisé en ce qu'**une surface d'enveloppe (S32) du corps est au moins en partie cylindrique (S32a) et/ou tronconique (S32b).

6. Pistolet selon l'une des revendications précédentes, **caractérisé en ce qu'**une surface d'enveloppe (S32) du corps comprend une partie amont cylindrique (S32a) et une partie aval tronconique (S32b).

7. Pistolet selon l'une des revendications précédentes, **caractérisé en ce que** le dispositif (30) comprend en outre un manche de préhension (36), qui est de diamètre réduit par rapport au corps (32).

8. Pistolet selon la revendication précédente, **caractérisé en ce que** la longueur (I36) du manche (36) est supérieure ou égale à 5 mm.

9. Pistolet selon l'une des revendications précédentes, **caractérisé en ce que** le dispositif est fabriqué par impression 3D.

10. Pistolet selon l'une des revendications précédentes, **caractérisé en ce que** le dispositif et la buse sont solidaires l'un de l'autre ou monobloc.

11. Pistolet selon l'une des revendications 1 à 10, **caractérisé en ce que** le dispositif (30) est immobilisé à l'intérieur d'un conduit (6) de passage de fluide délimité par la buse (2) et **en ce que** le conduit (6) définit un logement (60, 62) de réception du dispositif (30) qui est de forme complémentaire à celle d'une surface d'enveloppe (S32) du corps (32) du dispositif.

12. Pistolet selon l'une des revendications précédentes, **caractérisé en ce que** la buse (2) délimite un conduit (6) de passage de produit et **en ce que** le conduit (6) comprend un tronçon d'éjection évasé et de forme arrondie.

## Patentansprüche

1. Manuelle oder automatische Zerstäubungspistole für das Zerstäuben eines Beschichtungsprodukts, welche eine Düse und eine Vorrichtung (30) zum Versetzen des Produkts in Rotation im Inneren der Düse (2) aufweist, wobei die Vorrichtung einen Körper (32) aufweist, welcher zumindest eine helixförmige Nut (34) für den Durchgang des gesamten Produkts oder eines Teils davon begrenzt, wobei die Vorrichtung (30) eine zentrale Durchgangsbohrung (38) für den Durchgang einer Nadel (22) für das Schließen der Düse (2) begrenzt, **dadurch gekennzeichnet, dass** der Körper einen stromaufwärtigen zylindrischen Abschnitt und einen stromabwärtigen kegelförmigen Abschnitt aufweist, und dadurch, dass sich jede helixförmige Nut (34) auf kontinuierliche Weise auf der Fläche des stromaufwärtigen zylindrischen Abschnitts und auf der Fläche des stromabwärtigen kegelförmigen Abschnitts erstreckt.

2. Manuelle oder automatische Zerstäubungspistole für das Zerstäuben eines Beschichtungsprodukts, welche eine Düse und eine Vorrichtung (30) zum Versetzen des Produkts in Rotation im Inneren der Düse (2) aufweist, **dadurch gekennzeichnet, dass** die Vorrichtung einen Körper (32) aufweist, welcher zumindest ein helixförmiges Loch (33) für den Durchgang des gesamten Produkts oder eines Teils davon begrenzt, und dadurch, dass die Vorrichtung eine zentrale Durchgangsbohrung (38) für den Durchgang einer Nadel (22) zum Schließen der Düse (2) begrenzt.

3. Pistole gemäß dem vorherigen Anspruch, **dadurch gekennzeichnet, dass** der Körper einen stromaufwärtigen zylindrischen Abschnitt und einen stromabwärtigen kegelförmigen Abschnitt aufweist, und dadurch, dass sich jedes helixförmige Loch (33) auf kontinuierliche Weise durch den zylindrischen Abschnitt und durch den kegelförmigen Abschnitt des Körpers (32) erstreckt.

4. Pistole gemäß einem der vorherigen Ansprüche, **dadurch gekennzeichnet, dass** eine Hüllfläche (S32) des Körpers im Querschnitt kreisförmig oder elliptisch ist.

5. Pistole gemäß einem der vorherigen Ansprüche, **dadurch gekennzeichnet, dass** eine Hüllfläche (S32) des Körpers zumindest teilweise zylindrisch (S32a) und/oder kegelförmig (S32b) ist.

6. Pistole gemäß einem der vorstehenden Ansprüche, **dadurch gekennzeichnet, dass** eine Hüllfläche (S32) des Körpers einen zylindrischen stromaufwärtigen Teil (S32a) und einen kegelförmigen stromabwärtigen Teil (S32b) aufweist.

7. Pistole gemäß einem der vorherigen Ansprüche, **dadurch gekennzeichnet, dass** die Vorrichtung (30) ferner einen Halteschaft (36) aufweist, welcher in Bezug auf den Körper (32) von reduziertem Durchmesser ist.

8. Pistole gemäß dem vorherigen Anspruch, **dadurch gekennzeichnet, dass** die Länge (I36) des Schafts (36) größer oder gleich 5 mm ist.

9. Pistole gemäß einem der vorherigen Ansprüche, **dadurch gekennzeichnet, dass** die Vorrichtung mittels 3D-Drucks hergestellt ist.

10. Pistole gemäß einem der vorherigen Ansprüche, **dadurch gekennzeichnet, dass** die Vorrichtung und die Düse miteinander verbunden oder einstückig sind.

11. Pistole gemäß einem der Ansprüche 1 bis 10, **dadurch gekennzeichnet, dass** die Vorrichtung (30) im Inneren einer Leitung (6) für den Durchgang eines Fluids, welche von der Düse (2) definiert wird, unbeweglich ist, und dadurch, dass die Leitung (6) eine Aufnahme (60, 62) für das Aufnehmen der Vorrichtung (30) definiert, welche von komplementärer Form zu derjenigen einer Hüllfläche (S32) des Körpers (32) der Vorrichtung ist.

12. Pistole gemäß einem der vorherigen Ansprüche, **dadurch gekennzeichnet, dass** die Düse (2) eine Leitung (6) für den Durchgang eines Produkts definiert, und dadurch, dass die Leitung (6) einen Ausstoßabschnitt aufweist, welcher aufgeweitet und von gerundeter Form ist.

## Claims

1. Manual or automatic spray gun for spraying a coating product, comprising a nozzle and a device (30) for setting the product in rotation inside the nozzle (2), the device comprising a body (32) delimiting at least one helical groove (34) for the passage of all or some of the product, the device (30) delimiting a central through-bore (38) for the passage of a needle (22) for closing the nozzle (2), **characterised in that** the body comprises an upstream cylindrical portion and a downstream frustoconical portion, and **in that** each helical groove (34) extends continuously at the surface of the upstream cylindrical portion and at the surface of the downstream frustoconical portion.

2. Manual or automatic spray gun for spraying a coating product, comprising a nozzle and a device (30) for setting the product in rotation inside the nozzle (2), **characterised in that** the device comprises a body (32) delimiting at least one helical hole (33) for the passage of all or some of the product, and **in that** the device delimits a central through-bore (38) for the passage of a needle (22) for closing the nozzle (2).

3. Gun according to the preceding claim, **characterised in that** the body comprises an upstream cylindrical portion and a downstream frustoconical portion, and **in that** each helical hole (33) extends continuously through the cylindrical portion and through the frustoconical portion of the body (32).

4. Gun according to any one of the preceding claims, **characterised in that** an enveloping surface (S32) of the body has a circular or elliptical cross-section.

5. Gun according to any one of the preceding claims, **characterised in that** an enveloping surface (S32) of the body is cylindrical (S32a) and/or frustoconical (S32b) at least in part.

6. Gun according to any one of the preceding claims, **characterised in that** an enveloping surface (S32) of the body comprises a cylindrical upstream portion (S32a) and a frustoconical downstream portion (S32b).

7. Gun according to any one of the preceding claims, **characterised in that** the device (30) further comprises a gripping sleeve (36), which has a reduced diameter as compared with the body (32).

8. Gun according to the preceding claim, **characterised in that** the length (I36) of the sleeve (36) is greater than or equal to 5 mm.

9. Gun according to any one of the preceding claims, **characterised in that** the device is manufactured by 3D printing.

10. Gun according to any one of the preceding claims, **characterised in that** the device and the nozzle are secured to one another or consist of a single piece.

11. Gun according to any one of claims 1 to 10, **characterised in that** the device (30) is fixed inside a conduit (6) for the passage of fluid delimited by the nozzle (2), and **in that** the conduit (6) defines a housing (60, 62) for receiving the device (30), the shape of which housing is complementary to that of an enveloping surface (S32) of the body (32) of the device.

12. Gun according to any one of the preceding claims, **characterised in that** the nozzle (2) delimits a conduit (6) for the passage of product, and **in that** the conduit (6) comprises a discharge portion which is flared and of rounded shape.
